# EUROPÄISCHE PATENTSCHRIFT

(11) **EP 0 205 603 B1**
(45) Veröffentlichungstag und Bekanntmachung des Hinweises auf die Patenterteilung: **27.07.1988**
(21) Anmeldenummer: 86900657.7
(22) Anmeldetag: 10.12.1985
(51) Int. Cl.: B65D 75/08, B65D 75/20, B65D 85/60

(54) **VERFAHREN ZUR HERSTELLUNG EINER VERPACKUNG FÜR TAFELFÖRMIGE WARENSTÜCKE, INSBESONDERE FÜR SCHOKOLADETAFELN UND DIE HIERNACH ERSTELLTE TAFELPACKUNG**
METHOD FOR FABRICATING PACKAGES FOR TABLET ARTICLES PARTICULARLY CHOCOLATE TABLETS, AND PACKAGE OBTAINED THEREBY
PROCEDE DE FABRICATION D'EMBALLAGES POUR MARCHANDISES EN TABLETTES, EN PARTICULIER POUR TABLETTES DE CHOCOLAT, ET EMBALLAGE AINSI OBTENU

(30) Priorität: 10.12.1984 DE 3444950
(43) Veröffentlichungstag der Anmeldung: 30.12.1986
(73) Patentinhaber: Otto Hänsel GmbH, 30163 Hannover (DE)
(72) Erfinder: HOGENKAMP, Wihelm, D-3000 Hannover (DE); WOSTBROCK, Gerd, D-3008 Garbsen (DE)
(74) Vertreter: Patentanwälte Rehberg + Hüppe
(86) Internationale Anmeldenummer: EP8500688
(87) Internationale Veröffentlichungsnummer: WO8603473

(56) Entgegenhaltungen:
- GB-A- 469 572
- US-A- 2 696 702

## Beschreibung

Die Erfindung betrifft eine Einhüllenverpackung mit den im Anspruch 1 angegebenen Merkmalen und zeigt gleichzeitig auch ein Verfahren zur Herstellung einer solchen Einhüllenverpackung.

Eine Einhüllenverpackung ähnlicher Art ist in der nachveröffentlichten EP-A-161 214 mit bezüglich der Vertragsstaaten GB und IT älterer Priorität beschrieben. Hier ist ein Verfahren zur Herstellung einer Einhüllenverpackung für tafelförmige Warenstücke, insbesondere Schokoladetafeln, beschrieben, bei dem ein einziger, mehrschichtig aufgebauter Zuschnitt eingesetzt wird, der heißsiegelfähig sein kann. Eine Schicht des mehrschichtigen Zuschnitts kann aus einer Aluminiumfolie bestehen. Der Zuschnitt wird asymmetrisch um die Tafel herumgelegt, so daß ein abstehendes Deckblatt gebildet wird. An einer Tafellängsseite wird zur Bildung eines Schlauchs eine Längsnaht durch eine Siegelung angebracht, indem der freie Rand des Zuschnitts gegen die Unterseite des Deckblatts gesiegelt wird. Anschließend werden die stirnseitigen Enden des Hüllmaterialschlauchs eingefaltet und gegen die Unterseite der Tafel umgelegt. Schließlich wird das Deckblatt auf die Unterseite der Tafel übergefaltet, und zwar so, daß die Einfaltungen der Stirnseiten überdeckt werden. Damit wird vorteilhaft nur ein einstückiger Zuschnitt eingesetzt und die verpackte Tafel erhält das klassische Aussehen einer Kuvertfaltung. Die Längsnaht durch die Siegelung wird dabei so angebracht, daß sie im Anschluß an die Kante sich erstreckt, die zwischen der Tafelunterseite und einer Tafellängsseite gebildet ist. Beim Einfalten der beiden Stirnseiten des Hüllmaterialschlauchs steht das Deckblatt mit der Längsnaht nach außen ab und ist somit kein Bestandteil des eigentlichen Hüllschlauchs, im Gegenteil, durch diese Versteifung des Zuschnitts durch die Längsnaht wird das saubere und mit definierten Faltlinien verlaufende Einfalten in Bereich der beiden Stirnseiten erschwert, insbesondere dann, wenn durch Stößel lediglich eine Mitnahme der Enden des Hüllmaterialschlauchs erfolgt. Das Material in diesem Bereich wird somit irgendwie umgelegt und zusammengedrückt. Dichtheit der Verpackung wird in diesem Bereich nicht erreicht. Es soll auch möglich sein, vor dem Umschlagen die gebildeten Stirnfalten seitlich zu versiegeln, wobei aber offenbleibt, wie dies geschehen könnte und wie die Schwierigkeiten beseitigt werden, die durch die Lage der Längsnaht und das abstehende Deckblatt verursacht werden.

Die CH-PS 327 555 zeigt eine Verfahren und eine Verpackung für tafelförmige Gegenstände, insbesondere Schokoladetafeln, bei denen ein rechteckiger Zuschnitt aus heißsiegelfähigem Material oder aus Material mit einer heißsiegelfähigen Beschichtung Anwendung findet. Der Zuschnitt wird zunächst U-förmig um die zu verpackende Tafel so herumgelegt, daß eine symmetrische Verteilung des Zuschnittmaterials bezüglich einer Tafellängsseite erfolgt und die beiden Schenkel des Zuschnittmaterials auf den beiden Größflächen der Tafeln anliegen. Anschließend werden die beiden überstehenden Zuschnittsteile parallel zu der anderen Tafellängsseite hochgefaltet und durch eine Heißsiegelnaht in Längsrichtung miteinander verbunden. Die beiden auf diese Art und Weise miteinander verbundenen Kanten des Zuschnitts werden auf die Oberseite der Tafel aufgefaltet, und zwar so, daß die Kanten die Großfläche durchschneiden. Auf diese Art und Weise ist aus dem Zuschnitt ein Hüllmaterialschlauch gebildet, dessen stirnseitig überstehenden Enden eingefaltet und diese Stirnseitenfaltung rechtwinklig gegenüber der Tafel abstehend umgelegt werden. In dieser Stellung erfolgt eine Quersiegelung unter Anwendung von Hitze. Anschließend werden die eingefalteten Stirnseiten auf die Unterseite der Tafel gefaltet. Damit weist die Verpackung keine Überstände gegenüber der Tafel auf, so daß eine Banderole als zweites Verpackungselement eingesetzt werden kann.

Es ist weiterhin bekannt, z. B. aus dem DBGM 17 30 039, zwei Zuschnitte gemeinsam in einem einzigen Faltvorgang um eine zu verpackende Tafel herumzulegen, wobei der innere Zuschnittsteil vorzugsweise aus Aluminiumfolie und der äußere Zuschnittsteil vorzugsweise aus Papier bestehen kann. Der aus Papier bestehende Zuschnitt wird dabei bereits so asymmetrisch um die Tafel herumgelegt, daß letztendlich ein Deckblatt entsteht, welches mit dem übrigen Zuschnittsteil im Bereich der Tafelunterseite verbunden wird, um die Verpackung zu schließen. Eine solche Verpackung unter Verwendung von zwei Zuschnittsteilen ist teuer und weist darüberhinaus den Nachteil auf, daß die Verpackung nicht dicht ist.

Um eine dichte Verpackung zu bekommen, ist es bisher bekannt, mit einer Zweistationsmaschine zu arbeiten, bei der also zwei voneinander getrennte Zuschnitte nacheinander um die Tafel gefaltet werden. Der zuerst eingesetzte Zuschnitt besteht gewöhnlich aus Aluminiumfolie, die mit einer Heißsiegelschicht beschichtet sein kann, so daß das Umfalten und Siegeln hier keine Schwierigkeiten bereitet und durch diesen ersten Zuschnitt bereits die Dichtheit erzielt wird. Nachteilig daran ist, daß die dünne Aluminiumfolie sehr verletzungsanfällig ist gegen Stoß- oder Druckbeanspruchung. Als zweiter Zuschnitt wird ein Papierzuschnitt eingesetzt, der gefaltet und verleimt wird. Der Papierzuschnitt ist nicht dicht und braucht es im Hinblick auf den ersten dichten Zuschnitt auch nicht zu sein. Er weist jedoch bereits vorteilhaft das dekorative Aussehen einer Kuvertfaltung auf. Es ist auch möglich, statt eines die Tafel vollständig einhüllenden zweiten Papierzuschnitts eine Banderole zu benutzen. Dabei tritt der Nachteil auf, daß die stoßempfindliche Aluminiumfolie des ersten Zuschnittsteils bereits während des Transports zu der Verkaufsstätte beschädigt werden kann.

Der Erfindung liegt die Aufgabe zugrunde, ausgehend von einem einstückigen Zuschnitt eine Einhüllenverpackung für tafelförmige Warenstücke, insbesondere Schokoladetafeln aufzuzeigen, die die Tafel dicht umschließt und als fertige Verpackung trotzdem das Aussehen einer Kuvertfaltung aufweist. Dabei soll sich der Zuschnitt einfach und präzise um die Tafel herumfalten lassen. Trotz einer Längsnaht und einer Quernaht, die für die Dichtheit der Verpackung erforderlich sind, soll die Verpackung in ihrem äußeren Erscheinungsbild weitgehend der bekannten Kuvertfaltung gleichen. Auch der Teil des Zuschnitts, der letztendlich an der Tafelunterseite zur Anlage kommt, soll vollflächig bedeckt sein. Außerdem soll die Verpackung so ausgeführt werden, daß beim Öffnen der Verpackung die Verpackung so zerstört wird, daß ein ordnungsgemäßes Schließen - wie im Neuzustand - ausgeschlossen ist.

Erfindungsgemäß wird dies durch die Kombination der Merkmale im Anspruch 1 erreicht. Der einstückige Zuschnitt umgibt die Tafel asymmetrisch unter Bildung eines Deckblatts. Durch eine Längsnaht ist von einem Teil des Zuschnitts ein Hüllmaterialschlauch gebildet, der im Bereich der beiden Kopfenden durch eine Stirnfaltung und je eine Quernaht verschlossen wird. Die Stirnfaltung mit der Quernaht wird auf die Unterseite der Tafel umgeschlagen. Das Deckblatt des Zuschnitts wird mit dem an der Unterseite der Tafel anliegenden Teil des Hüllmaterialschlauchs verbunden, wobei das Deckblatt umgeschlagene Bereiche der Stirnfaltung überdeckt. Die Längsnaht des Hüllmaterialschlauchs ist an der Längsseite der Tafel anliegend vorgesehen, so daß sie in das Material des Hüllmaterialschlauchs einbezogen ist und durch ihre Anordnung an dieser Stelle das Einfalten der Stirnfaltung nicht behindert, sondern sogar begünstigt. Die Einhüllenverpackung weist damit das gewohnt gute Aussehen einer Kuvertfaltung auf, wobei auch die Stirnfaltung mit definierten Faltlinien verwirklicht ist. Trotzdem entsteht eine dichte Verpackung durch die Längsnaht und beide Quernähte, und zwar aus einem einzigen, einstückigen Zuschnitt. Die üblicherweise bedruckten Werbeflächen auf der Oberseite und auf der Unterseite der Tafel sind durchgehend vorgesehen, so daß der Werbeaufdruck ohne Ansatz oder Trennstelle durchgehend lesbar ist.

Es ist möglich, daß der Zuschnitt an beiden Längsseiten der Tafel auf der das Deckblatt tragenden Seite an beiden Kopfenden entsprechend der jeweiligen Tafellänge ausgeschnitten ist. Damit wird die Funktion des Deckblatts sauber von der Funktion des Hüllmaterials getrennt und es erübrigt sich, Teile des Deckblatts bei der Einfaltung der Stirnfaltung zu berücksichtigen bzw. mit einzubeziehen.

Das Material der umgelegten Stirnfaltung kann mit dem an der Unterseite der Tafel anliegenden Teil des Hüllmaterialschlauchs verbunden sein. Die erbringt den Vorteil, daß die Verpackung auch bei möglicherweise ungenügender Verbindung zwischen Deckblatt und dem Hüllmaterialschlauch auf der Unterseite der Tafel nur unter Zuerstörung der Verbindung zwischen der Stirnfaltung und dem Hüllmaterialschlauch geöffnet werden kann.

Das Verfahren zur Herstellung der Einhüllenverpackung für tafelförmige Warenstücke kennzeichnet sich erfindungsgemäß dadurch, daß die Längsnaht des Hüllmaterialschlauchs am oberen Längsrand der Tafel gebildet und mit dem über die Längsnaht vorstehenden Zuschnittsteil an die Tafellängsseite angelegt wird, und daß der an den Kopfenden der Tafel überstehende Hüllmaterialschlauch einschließlich der Längsnaht an beiden Enden mit einer Stirnfaltung verschlossen wird, bevor das über die Längsnaht vorstehende Deckblatt auf die Unterseite gefaltet und dort fixiert wird. Durch die Bildung der Längsnaht an der Kante der Tafel zwischen der Oberseite und der Längsseite wird erreicht, da das Deckblatt in Richtung auf die Tafelunterseite umgeschlagen wird, daß die Längsnaht Bestandteil des Hüllmaterialschlauchs wird, also nicht außerhalb des Hüllmaterialschlauchs zu liegen kommt, sondern damit bei der Anbringung der Stirnfaltung in günstiger Weise gehandhabt werden kann. Die durch den Effekt der Versteifung der Längsnaht erzielte Starrheit der Verpackung wird sinnvoll für die Stirnfaltung ausgenutzt. Damit läßt sich die Stirnfaltung mit einer definierten und präzisen Faltung einlegen, so daß auch die Anbringung einer Quersiegelung präzise durchführbar ist, bevor die Stirnfaltung vollständig in Richtung auf die Unterseite der Tafel umgelegt wird.

Eine Ausführungsmöglichkeit der Einhüllenverpackung ist in den Zeichnungen dargestellt und wird im Folgenden beschrieben. Es zeigt :
Figur 1 eine Draufsicht auf den verwendeten einstückigen Zuschnitt und
Figuren 2 bis 8 Darstellungen einer Tafel in aufeinanderfolgenden Schritten ihrer Verpackung.

Der einstückige Zuschnitt weist aufeinanderfolgende Zuschnittsteile 1, 2 und 3 auf, die um die Tafel T herumgelegt werden, wie es Figur 2 zeigt. Nach dem Einfalten des Längsrands des Zuschnittsteils 1 auf den überstehenden und ein Deckblatt bildenden Zuschnittsteil 3 wird am oberen Tafellängsrand eine Längsnaht 5 durch Verschweißen oder Verkleben gebildet.

An den Kopfenden A und B der Tafel T ist in dem strichpunktiert eingezeichneten Bereich 7 der Zuschnittsteil 3 ausgeschnitten. Nach dem Herumlegen des Zuschnitts um die Tafel T bildet sich an deren Enden A und B ein überstehender Hüllmaterialschlauch (Figuren 4 und 5), der nunmehr gemäß den Figuren 6 bis 8 mit einer Stirnfaltung geschlossen wird. Diese Stirnfaltung wird gemäß Figur 7 nach unten umgebogen und auf den Teil des Hüllmaterialschlauchs auf der Tafelunterseite gefaltet. Sie kann hier mit Kalt- oder Heißleim auf diesen Teil des Hüllmaterialschlauchs aufgeklebt werden. Schließlich wird der Zuschnittsteil 3 als Deckblatt flach auf den Tafelboden aufgelegt und hier durch Verklebung oder Verschweißung fest mit der übrigen Hülle verbunden, wobei der Stirneinschlag an beiden Kopfenden der Tafel von dem Deckblatt abgedeckt ist.

## Patentansprüche

1. Einhüllenverpackung für tafelförmige Warenstücke, insbesondere Schokoladetafeln, die aus einem einstückigen Zuschnitt besteht, der asymmetrisch unter Bildung eines Deckblatts um die Tafel herumgelegt ist und einen durch eine Längsnaht gebildeten Hüllmaterialschlauch aufweist, der im Bereich der Kopfenden der Tafel durch eine Stirnfaltung und eine Quernaht geschlossen sowie auf die Unterseite der Tafel umgeschlagen ist, wobei das Deckblatt umgeschlagene Bereiche der Stirnfaltung überdeckend mit dem an der Unterseite der Tafel anliegenden Teil des Hüllmaterialschlauchs verbunden und die Längsnaht (5) des Hüllmaterialschlauchs an der Längsseite der Tafel anliegend vorgesehen ist.

2. Einhüllenverpackung nach Anspruch 1, dadurch gekennzeichnet, daß der Zuschnitt an beiden Längsseiten der Tafel auf der das Deckblatt tragenden Seite an beiden Kopfenden entsprechend der jeweiligen Tafellänge ausgeschnitten ist.

3. Einhüllenverpackung nach Anspruch 1, dadurch gekennzeichnet, daß das Material der umgelegten Stirnfaltung mit dem an der Unterseite der Tafel anliegenden Teil des Hüllmaterialschlauchs verbunden ist.

4. Verfahren zur Herstellung einer Einhüllenverpackung für tafelförmige Warenstücke, insbesondere Schokoladetafeln, bei welchem ein Zuschnitt um die Tafel herumgelegt wird und an einer Tafellängsseite zur Bildung eines Hüllmaterialschlauchs entlang einer Längsnaht derart verschweißt oder sonstwie verbunden wird, daß die Längsnaht (5) des Hüllmaterialschlauchs am oberen Längsrand der Tafel gebildet und dann mit dem über die Längsnaht vorstehenden Zuschnittsteil (3) auf die Tafellängsseite angelegt wird, und bei welchem der an den Kopfenden der Tafel überstehende Hüllmaterialschlauch einschließlich der Längsnaht an beiden Enden mit einer Stirnfaltung verschlossen und auf die Unterseite der Tafel umgefaltet wird, bevor das über die Längsnaht überstehende Zuschnittsteil als Deckblatt auf die Unterseite der Tafel gefaltet und mit dem dort befindlichen Teil des Hüllmaterialschlauchs verbunden wird.

## Claims

1. Wrapper packaging, for bar-shaped pieces of goods, in particular chocolate bars, which consist of a single piece blank whichis laid asymmetrically around the bar while forming a cover sheet and displays a wrapping material hose which is formed by a longitudinal seam which is closed by an end fold and a transverse seam in the region of the head ends of the bar as well as turned over onto the underside of the bar, wherein the cover sheet, while covering turned-over regions of the end fold, is connected with that part of the wrapping material hose, which lies against the underside of the bar, and the longitudinal seam (5) of the wrapping material hose is provided lying against the longitudinal side of the bar.

2. Wrapper packaging according to claim 1, characterised thereby, that the blank is cut out in accordance with the respective bar length at both head ends on the side carrying the cover sheet at both longitudinal sides of the bar.

3. Wrapper packaging according to claim 1, characterised thereby, that .the material of the turned-over end fold is connected with that part of the wrapping material hose, which lies against the underside of the bar.

4. Method for the manufacture of a wrapper packaging for bar-shaped pieces of goods, in particular chocolate bars, in which method a blank is laid around the bar and welded or otherwise connected along a longitudinal seam at one longitudinal side of the bar for the formation of a wrapping material hose in such a manner that the longitudinal seam (5) of the wrapping material hose is formed at the upper longitudinal edge of the bar and then laid against the longitudinal side of the bar by the blank part (3) projecting beyond the longitudinal seam, and in which the wrapping material hose projecting at the head ends of the bar inclusive of the longitudinal seam at both ends is closed off by an end fold and folded over onto the underside of the bar before the blank part projecting beyond the longitudinal seam is folded as cover sheet onto the underside of the bar and connected with that part of the wrapping material hose, which is disposed there.

## Revendications

1. Emballage enveloppant destiné à des articles en forme de plaques, en particulier des plaques de chocolat, qui se composent d'un seul morceau découpé, lequel est enroulé asymétriquement en formant une feuille de couverture autour de la plaque et qui présente un tube de matériau d'emballage formé au moyen d'une soudure longitudinale, qui est fermé dans la zone des extrémités frontales de la plaque par un pliage en bout ainsi que par une soudure transversale et qui est replié sur la face inférieure de la plaque, dans lequel il est prévu de relier la feuille de couverture à la partie du tube de matériau d'emballage située contre la face inférieure de la plaque, en recouvrant les zones repliées du repli effectué dans les bouts, et la soudure longitudinale (5) du tube de matériau d'emballage est disposée sur le bord longitudinal de la plaque.

2. Emballage enveloppant selon la revendication 1, caractérisé par le fait que le morceau découpé est coupé sur les deux bords longitudinaux de la plaque du côté portant la feuille de couverture aux deux extrémités frontales en fonction de la longueur de plaque considérée.

3. Emballage selon la revendication 1, caractérisé par le fait que le matériau du repli frontal est relié à la partie du tube de matériau d'emballage situé contre la face inférieure de la plaque.

4. Procédé pour la fabrication d'un emballage enveloppant destiné à des articles en forme de plaques, en particulier des plaques de chocolat, dans lequel un morceau découpé est enroulé autour de la plaque et est soudé le long d'une soudure longitudinale relié d'une autre façon quelconque sur un côté longitudinal de la plaque en vue de former un tube de matériau d'emballage, de telle façon que le raccord longitudinal (5) du tube de matériau d'emballage est formé sur le bord longitudinal supérieur de la plaque et qu'ensuite il est placé, la partie de morceau découpé (3) dépassant au delà du raccord longitudinal, sur le côté longitudinal de la plaque, et dans lequel le tube de matériau d'emballage dépassant aux extrémités frontales de la plaque est fermé par un repli en bout aux deux extrémités, y compris le raccord longitudinal et est replié sur la face intérieure de la plaque avant que la partie de morceau découpée dépassant au delà du raccord longitudinal, ne soit repliée en tant que feuille de couverture sur la face inférieure de la plaque et ne soit reliée à la partie de tube de matériau d'emballage qui s'y trouve.
